# EUROPÄISCHE PATENTSCHRIFT

(11) **EP 1 342 571 B1**
(45) Veröffentlichungstag und Bekanntmachung des Hinweises auf die Patenterteilung: **10.09.2008**
(21) Anmeldenummer: 03405048.4
(22) Anmeldetag: 03.02.2003
(51) Int. Cl.: B41F 17/00

(54) **Tampondruckmaschine**
Pad printing machine
Machine d'impression au tampon

(30) Priorität: 07.03.2002 CH 397022002
(43) Veröffentlichungstag der Anmeldung: 10.09.2003
(73) Patentinhaber: Teca-Print AG, CH-8240 Thayngen (CH)
(72) Erfinder: Kälin, Rudolf, 8442 Hettlingen (CH); Engesser, Wolfgang, 78234 Engen 4 (DE)
(74) Vertreter: Groner, Manfred

(56) Entgegenhaltungen:
- EP-A- 0 611 258
- WO-A-93/11943
- US-A- 5 272 973
- US-A- 5 419 247
- US-A- 5 537 921

## Beschreibung

Die Erfindung betrifft eine Tampondruckmaschine mit einer ebenen und fest stehenden Druckplatte, einer Einfärbevorrichtung zum Einfärben der Druckplatte, einem Tampon zum Übertragen des Druckbildes auf einen zu bedruckenden Gegenstand und mit einem rahmenförmigen Träger zur Lagerung der Druckplatte.

Eine Tampondruclonaschine mit einer feststehenden Druckplatte ist beispielsweise aus der US 5, 456, 170 bzw. der parallelen EP 0 611 258 B des Anmelders bekannt geworden. Bei dieser Maschine ist die Druckplatte, auch cliché genannt, in einem rahmenförmigen Träger austauschbar fixiert. Das Einfärben der Druckplatte erfolgt mit einem Rakel, der mit einem Zylinder vor- und zurückbewegt wird und hierbei aus einem offenen Behälter Farbe auf die Druckplatte überträgt. Zur Übertragung des Druckbildes auf einen zu bedruckenden Gegenstand ist ein Tampon vorgesehen, der zwischen der Druckplatte und dem zu bedruckenden Gegenstand bewegbar ist. Zum Einfärben von Druckplatten sind auch unten offene Farbbehälter bekannt, die mit einem scharfen Rand auf der Druckplatte aufliegen. Ein solcher Farbbehälter ist beispielsweise aus der EP 05 71 571 B1 des Anmelders bekannt geworden.

Bei den bekannten Tampondruckmaschinen der genannten Gattung ist vor allem das Wechseln und das Positionieren der Druckplatte sowie die Reinigung von Farbe vergleichsweise aufwendig.

Der Erfindung liegt die Aufgabe zugrunde, eine TamponDruckmaschine der genannten Art zu schaffen, die einen einfacheren Wechsel der Druckplatte ermöglicht und die zudem einfach und kostengünstiger herstellbar ist.

Die Aufgabe ist bei einer gattungsgemässen Tampondrucknaschine gemäss Anspruch 1 gelöst. Es hat sich gezeigt, dass bei einer Tampondruckmaschine die Druckplatte auf einem Spanntisch sehr schnell und genau positioniert werden kann. Zudem kann die Druckplatte sehr schnell ausgewechselt werden. Ebenfalls ist das Reinigen der Druckplatte und des Spanntisches von Farbe vergleichsweise einfach. Zum Positionieren der Druckplatte wird diese mit dem Träger auf den Spanntisch gelegt und an den Anschlagmitteln positioniert. Zur Fixierung braucht dann lediglich noch das Spannmittel an den Träger angelegt zu werden. Bei einem Wechsel ist nach dem Lösen des Spannmittel der Träger mit der Druckplatte sofort frei und kann vom Spanntisch weggenommen werden. Vorteilhaft ist zudem, dass der Spanntisch mit Anschlagmitteln und einem Spannmittel aus vergleichsweise wenigen Teilen hergestellt werden kann.

Ein Positionieren und Auswechseln der Druckplatte ist dann besonders einfach, wenn gemäss einer Weiterbildung der Erfindung das Spannmittel einen Exzenternocken aufweist, der seitlich an den Trägern anpressbar ist. Ein solcher Exzenternocken kann mit einer einfachen Bewegung gelöst und wieder gespannt werden.

Nach einer Weiterbildung der Erfindung ist vorgesehen, dass die Anschlagmittel auf dem Spanntisch zur Anpassung an unterschiedlich grosse Träger verstellbar sind. Dies erfolgt vorzugsweise dadurch, dass im Spanntisch mehrere Bohrungen eingearbeitet sind, in welchen die Anschlagmittel einsetzbar sind. Die Anschlagnocken können dann zur Anpassung an einen kleineren oder grösseren Träger sehr einfach versetzt werden. Nach einer bevorzugten Anordnung weisen die Anschlagmittel drei Anschlagnocken auf, die verstellbar sind und von denen zwei seitlich am Träger anliegen und von denen einer rückseitig am Träger anliegt. Der genannte Exzenternocken liegt dann vorzugsweise gegenüber den beiden Anschlagnocken seitlich am Träger an.

Weiter vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine Seitenansicht einer erfindungsge mässen Tampondruckmaschine,
- Figur 2: eine Draufsicht auf einen Spanntisch mit einer montierten Druckplatte und
- Figur 3: schematisch eine räumliche Ansicht des Spanntisches, wobei der Träger mit der Druckplatte entfernt ist.

Die in Figur 1 gezeigte Tampondruckmaschine 1 weist ein Gestell 14 auf, das hier lediglich teilweise gezeigt ist und an dem mit Befestigungsschrauben 13 ein winkelförmiger Spanntisch 2 befestigt ist. Auf diesem Spanntisch 2 ist ein rahmenförmiger Träger 4 angeordnet, in dem gemäss Figur 2 eine Druckplatte 5 gelagert ist, die auf ihrer Oberseite ein zu übertragendes Bild 6 aufweist. Der Träger 4 bildet zudem eine Farbmulde 10, die mit Farbe 11 gefüllt ist, von welcher ein vorgesehener Anteil mit einem Schieber 9 auf die Oberseite der Druckplatte 5 übertragbar ist. Mit einem hier nicht gezeigten Rakel wird überschüssige Farbe von der Druckplatte 5 abgerakelt. Das Einfärben einer Druckplatte 5 ist an sich bekannt und beispielsweise in der oben genannten US 5,456,170 beschrieben. Der Schieber 9 sowie der hier nicht gezeigte Rakel sind an einem hier lediglich schematisch gezeigten Halter 17 gelagert.

Zum Bedrucken eines hier nicht gezeigten Gegenstandes ist ein an sich bekannter Tampon 12 vorgesehen, der vertikal in den Richtungen des Pfeiles 24 und horizontal in den Richtungen des Pfeiles 25 bewergbar ist. Der Tampon 12 ist auswechselbar und besteht aus einem gummielastischen Material. Er ist an einem sich horizontal erstreckenden Teil 23 des Maschinengestells 14 gelagert.

Der Träger 4 ist gemäss Figur 2 im wesentlichen rechteckig und weist frontseitig eine Platte 7 auf, die zum Wechseln der Druckplatte 5 abnehmbar ist. Hierzu sind Griffe 8 vorgesehen, mit denen die Platte 7 an einem rechteckigen Körper 26 des Trägers 4 befestigt ist. Die Positionierung und Fixierung des Rahmens 4 auf dem Spanntisch 2 erfolgt mit zwei seitlichen Anschlagnocken 18 und 19, einem rückseitigen Anschlagnocken 16 sowie mit einem Exzenternocken 15. Der Exzenternocken 15 bildet ein Spannmittel und besitzt oben zum Spannen eine sechskantige Ausnehmung 30, in die ein geeignetes Werkzeug einsetzbar ist. Durch Drehen des Exzenternockens 15 wird dieser an den Rahmen 4 angepresst oder gelöst. Der Exzenternocken 15 ist lösbar in eine von mehreren Bohrungen 20 eingesetzt, welche in den Spanntisch 2 eingearbeitet sind. Die Bohrungen 20 sind beispielsweise Gewindebohrungen, in welche der Exzenternocken 15 eingeschraubt ist. Die Anschlagnocken 16, 18 und 19 sind ebenfalls jeweils in eine von mehreren Bohrungen 27, 21 bzw. 22 eingesetzt. Durch Versetzen des Exzenternockens 15 bzw. der Anschlagnocken 16, 18 und 19 ist eine Anpassung an einen kleineren oder grösseren Rahmen 4 in einfacher Weise möglich. Die Bohrungen 20, 21, 22 und 27 sind so angeordnet, dass alle gängigen Träger 4 positioniert und fixiert werden können. Der Spannnocken 15 ist so ausgebildet, dass er beim Anpressen an den Träger 4 auf diesen eine Kraft ausübt, die, wie in Figur 2 mit Pfeil 28 angedeutet, gegen den Anschlagnocken 16 gerichtet ist. Gleichzeitig übt der Spannnocken 15 auf den Träger 4 eine Kraft in Richtung des Pfeiles 29 aus. Diese Kraft ist gegen die Anschlagnocken 18 und 19 gerichtet. Zum Fixieren bzw. Lösen des Trägers 4 ist somit lediglich ein Drehen des Exzenternockens 15 erforderlich.

Um den Träger 4 auf dem Spanntisch 2 zu positionieren, wird dieser bei gelöstem Spannnocken 15 an die Anschlagnocken 16, 18 und 19 angelegt. Anschliessend wird der Exzenternocken 15 gespannt. Der Träger 4 mit der Druckplatte 5 ist nun bereits präzise auf dem Spanntisch 2 positioniert. Hierbei liegt der Träger flächig auf der Oberseite 3 des Spanntisches 2 auf. Zum Auswechseln des Trägers 4 muss lediglich der Exzenternocken 15 entspannt werden.

## Patentansprüche

1. Tampondruckmaschine mit einer ebenen und fest stehenden Druckplatte (5), einer Einfärbevorrichtung (9, 10), zum Einfärben der Druckplatte (5), einem Tampon (12) zum Übertragen des Druckbildes (6) auf einen zu bedruckenden Gegenstand und mit einem rahmenförmigen Träger (4) zur Lagerung der Druckplatte (5), **dadurch gekennzeichnet, dass** der Träger (4) auf einem Spanntisch (2) angeordnet ist und dieser Spanntisch (2) Anschlagmittel (16, 18, 19) sowie Spannmittel (15) aufweist, die seitlich am rahmenförmigen Träger (4) anliegen und diesen fixieren, wobei die Kraft des Spannmittels (15) gegen zwei gegenüberliegende Anschlagmittel (18, 19) gerichtet ist.

2. Tampondruckmaschine nach Anspruch 1, dass das Spannmittel (15) einen Exzenternocken aufweist, der seitlich an den Träger (4) angepresst ist.

3. Tampondruckmaschine nach Anspruch 2, **dadurch gekennzeichnet, dass** lediglich ein Exzenternocken (15) auf dem Spanntisch (2) angeordnet ist.

4. Tampondruckmaschine nach einem der Ansprüche 1 bis 3, **dadurch gekennzeichnet, dass** zwei Anschlagnocken (18, 19) im Abstand zueinander an einer Oberseite (3) des Spanntisches (2) angeordnet sind und diese an der gleichen Seite des Trägers (4) an diesem anliegen.

5. Tampondruckmaschine nach einem der Ansprüche 1 bis 4, **dadurch gekennzeichnet, dass** die Anschlagmittel (16, 18, 19) zur Anpassung an unterschiedlich grosse Träger (4) verstellbar auf dem Spanntisch (4) angeordnet sind.

6. Tampondruckmaschine nach Anspruch 5, **dadurch gekennzeichnet, dass** wenigstens zwei Anschlagnocken (18, 19) jeweils in eine von mehreren gruppenförmig angeordneten Bohrungen (21, 22) eingesetzt sind.

7. Tampondruckmaschine nach einem der Ansprüche 1 bis 6, **dadurch gekennzeichnet, dass** die Anschlagmittel (16, 18, 19) drei Anschlagnocken aufweisen, die jeweils verstellbar sind und von denen zwei (18, 19) seitlich am Träger (4) anliegen und von denen einer (16) rückseitig am Träger (4) anliegt.

8. Tampondruckmaschine nach einem der Ansprüche 1 bis 7, **dadurch gekennzeichnet, dass** das Spannmittel (15) so ausgebildet ist, dass es Spannkräfte in entgegengesetzten Richtungen (28, 29) gegen die Anschlagmittel (16, 18, 19) ausübt.

## Claims

1. Pad printing press having a flat and stationary printing plate (5), an inking apparatus (9, 10) for inking the printing plate (5), a pad (12) for transferring the printing image (6) onto an object which is to be printed, and having a frame-shaped carrier (4) for mounting the printing plate (5), **characterized in that** the carrier (4) is arranged on a clamping table (2) and the said clamping table (2) has stop means (16, 18, 19) and clamping means (15) which bear laterally against the frame-shaped carrier (4) and fix the latter, the force of the clamping means (15) being directed against two stop means (18, 19) which lie opposite.

2. Pad printing press according to Claim 1, **characterized in that** the clamping means (15) has an eccentric cam which is pressed laterally onto the carrier (4).

3. Pad printing press according to Claim 2, **characterized in that** only one eccentric cam (15) is arranged on the clamping table (2).

4. Pad printing press according to one of Claims 1 to 3, **characterized in that** two stop cams (18, 19) are arranged on an upper side (3) of the clamping table (2) at a spacing from one another and the said stop cams (18, 19) bear against the carrier (4) on the same side of the latter.

5. Pad printing press according to one of Claims 1 to 4, **characterized in that** the stop means (16, 18, 19) are arranged adjustably on the clamping table (4) for adaptation to carriers (4) of different sizes.

6. Pad printing press according to Claim 5, **characterized in that** at least two stop cams (18, 19) are inserted in each case into one of a plurality of holes (21, 22) which are arranged in a group.

7. Pad printing press according to one of Claims 1 to 6, **characterized in that** the stop means (16, 18, 19) have three stop cams which are in each case adjustable and two of which (18, 19) bear laterally against the carrier (4) and one (16) of which bears against the rear side of the carrier (4).

8. Pad printing press according to one of Claims 1 to 7, **characterized in that** the clamping means (15) is configured in such a way that it exerts clamping forces against the stop means (16, 18, 19) in opposite directions (28, 29).

## Revendications

1. Machine d'impression au tampon comprenant une plaque d'impression (5) plane et fixe, un dispositif d'encrage (9, 10) pour encrer la plaque d'impression (5), un tampon (12) pour transférer l'image d'impression (6) sur un objet à imprimer et un support (4) en forme de cadre pour supporter la plaque d'impression (5), **caractérisée en ce que** le support (4) est disposé sur une table de serrage (2) et cette table de serrage (2) présente des moyens de butée (16, 18, 19) ainsi que des moyens de serrage (15), qui s'appliquent latéralement contre le support (4) en forme de cadre et le fixent, la force du moyen de serrage (15) étant orientée vers deux moyens de butée (18, 19) opposés.

2. Machine d'impression au tampon selon la revendication 1, **caractérisée en ce que** le moyen de serrage (15) présente une came d'excentrique qui est pressée latéralement contre le support (4).

3. Machine d'impression au tampon selon la revendication 2, **caractérisée en ce que** seulement une came d'excentrique (15) est disposée sur la table de serrage (2).

4. Machine d'impression au tampon selon l'une quelconque des revendications 1 à 3, **caractérisée en ce que** deux cames de butée (18, 19) sont disposées à distance l'une de l'autre sur un côté supérieur (3) de la table de serrage (2) et s'appliquent du même côté du support (4) contre ce dernier.

5. Machine d'impression au tampon selon l'une quelconque des revendications 1 à 4, **caractérisée en ce que** les moyens de butée (16, 18, 19) sont disposés de manière réglable sur la table de serrage (2) de manière à s'adapter à différentes tailles de supports (4).

6. Machine d'impression au tampon selon la revendication 5, **caractérisée en ce qu'**au moins deux cames de butée (18,19) sont insérées à chaque fois dans l'un de plusieurs alésages (21, 22) disposés par groupes.

7. Machine d'impression au tampon selon l'une quelconque des revendications 1 à 6, **caractérisée en ce que** les moyens de butée (16, 18, 19) présentent trois cames de butée qui sont chacune réglables et dont deux (18, 19) s'appliquent latéralement contre le support (4) et dont une (16) s'applique du côté arrière contre le support (4).

8. Machine d'impression au tampon selon l'une quelconque des revendications 1 à 7, **caractérisée en ce que** le moyen de serrage (15) est réalisé de telle sorte qu'il exerce des forces de serrage dans des directions opposées (28, 29) contre les moyens de butée (16, 18, 19).
